# EUROPÄISCHE PATENTSCHRIFT

(11) **EP 0 731 898 B1**
(45) Veröffentlichungstag und Bekanntmachung des Hinweises auf die Patenterteilung: **20.01.1999**
(21) Anmeldenummer: 95931884.1
(22) Anmeldetag: 14.09.1995
(51) Int. Cl.: F24C 15/10

(54) **ANORDNUNG ZUR MONTAGE UND HALTERUNG EINES EINBAUKOCHFELDES**
DEVICE FOR MOUNTING AND SECURING IN PLACE A BUILT-IN COOKER TOP PLATE
DISPOSITIF DE MONTAGE ET DE RETENUE D'UNE PLAQUE DE CUISSON ENCASTREE

(30) Priorität: 29.09.1994 DE 4434821
(43) Veröffentlichungstag der Anmeldung: 18.09.1996
(73) Patentinhaber: Schott Glas, 55122 Mainz (DE)
(72) Erfinder: SCHULTHEIS, Bernd, 55270 Schwabenheim (DE); TAPLAN, Martin, 55494 Rheinböllen (DE); STENGG, Otmar, 6143 Matrei am Brenner (AT); HAMMER, Franz, 6142 Mieders (AT)
(86) Internationale Anmeldenummer: DE9501257
(87) Internationale Veröffentlichungsnummer: WO9610153

(56) Entgegenhaltungen:
- AT-B- 397 424
- DE-A- 3 126 013
- DE-A- 4 329 956

## Beschreibung

Die Erfindung betrifft eine Anordnung zur Montage und Halterung eines Einbaukochfeldes, insbesondere eines Glaskeramikkochfeldes, bei welcher das Einbaukochfeld von oben in den dafür vorgesehenen Ausschnitt einer Arbeitsplatte rastbar gesichert einsetzbar ist.

Einbaukochfelder werden in der Regel von oben in den Ausschnitt der Arbeitsplatte einer Küchenzeile eingesetzt und von unten her mittels geeigneter Befestigungselemente, z. B. sogenannter Spannpratzen, fixiert. Dabei kann das Problem auftreten, daß bei dem Vorhandensein von Unterschränken die Befestigungselemente aus Platzgründen nur seitlich angebracht werden können.

Weiterhin können unterhalb der Arbeitsplatte weitere Elektrogeräte, beispielsweise ein Backofen oder dergleichen, installiert sein. Diese müssen bei der oben beschriebenen Art der Montage des Einbaukochfeldes ausgebaut werden. Darüber hinaus kann es vorkommen, daß das Einbaukochfeld breiter ist als eines von zwei durch Mittelwände voneinander getrennten Schrankteilen unterhalb der Arbeitsplatte. In all diesen Fällen ist es sehr schwierig, im Falle eines Defektes das Kochfeld herauszunehmen, da dies nur dann möglich ist, wenn man von unten an die Befestigungselemente herankommt. Dies wird durch die vorstehend genannten Umstände in praktisch allen vorkommenden Fällen sehr erschwert.

Inzwischen sind Systeme bekannt geworden, bei welchen vorgesehen ist, die Einbaukochfelder nicht mehr von unten in dem Arbeitsplattenausschnitt zu befestigen, sondern von oben mittels an dem Einbaukochfeld sowie an dem Arbeitsplattenausschnitt angebrachter, miteinander korrespondierender Klemm- und Rastelemente rastbar gesichert festzulegen. Dies hat neben der einfacheren Montage von oben noch den Vorteil, daß eine relativ leichte Lösbarkeit des Einbaukochfeldes aus dem Arbeitsplattenausschnitt gewährleistet ist. So wird beispielsweise in der DE 91 08 044 U1, die den Oberbegriff des vorliegenden Anspruchs 1 bildet, eine Anordnung vorgeschlagen, bei der das gesamte Einbaukochfeld bei der Montage von oben in den dafür vorgesehenen Ausschnitt der Arbeitsplatte eingesetzt und in dieser Lage durch Schnapp- oder Rastverbindungen gesichert wird. Hierzu sind seitlich am Kochfeldrahmen Klemmfeldern angebracht, die mit korrespondierenden, an den Ausschnittsseiten der Arbeitsplatte befestigten, waagerecht nach innen weisenden Haltemitteln, wie z. B. Rundstiften, zusammenwirken. Um einen Toleranzausgleich in bezug zu den Haltemitteln zu gewährleisten, sind die Klemmfedern selbst über eine Klemmverbindung am Kochfeldrahmen seitlich verschiebbar gehaltert.

Von der oben beschriebenen Anordnung unterscheidet sich das aus der DE 93 01 942 U1 bekannte Einbaukochfeld lediglich dadurch, daß die Klemmfedern nicht am Kochfeldrahmen, sondern an den Ausschnittsseiten der Arbeitsplatte, und die korrespondierenden Haltemittel, hier Rastnasen, seitlich am Kochfeldrahmen und nicht in dem Arbeitsplattenausschnitt angeordnet sind.

Diese bekannten Konstruktionen haben den Nachteil, daß entweder die Einbautoleranzen sehr eng sind, oder aber, wie oben beschrieben, aufwendige konstruktive Mittel vorgesehen sind, die einen gewissen Toleranzausgleich schaffen sollen. Erschwerend kommt noch hinzu, daß bei den bekannten Kochfeldern die Montage der Verbindungsmittel in dem Arbeitsplattenausschnitt und die der korrespondierenden Verbindungsmittel am Rahmen des Einbaukochfeldes von verschiedenen Stellen durchgeführt wird, so daß größere Abweichungen in der Lage einander zugeordneter Verbindungsmittel relativ zueinander zu erwarten sind. So wird das Verbindungsmittel am Rahmen des Einbaukochfeldes vom Kochfeldhersteller montiert, während das Verbindungsmittel in dem Arbeitsplattenausschnitt "vor Ort" vom Küchenbauer angebracht wird.

Aufgabe der Erfindung ist, eine Anordnung der eingangs beschriebenen Art zur Montage und Halterung eines Einbaukochfeldes so weiterzubilden, daß die Montage bzw. Demontage noch stärker vereinfacht wird.

Diese Aufgabe wird mit einer Anordnung mit allen Merkmalen des Anspruchs 1 gelöst.

Nach der Erfindung wird das Einbaukochfeld nicht, wie aus dem eingangs beschriebenen Stand der Technik bekannt, direkt in dem Arbeitsplattenausschnitt montiert, was ja die oben beschriebenen Toleranzprobleme mit sich bringt, sondern mittels eines Montagehilfsrahmens, der vor dem Einsetzen des Einbaukochfeldes in dem Arbeitsplattenausschnitt vormontiert wird. Der Montagehilfsrahmen wird dabei in den Arbeitsplattenausschnitt eingesetzt und mittels geeigneter Befestigungsmittel, z. B. Schrauben, in der vorgesehenen Lage fixiert. Der Montagehilfsrahmen trägt die zu den Verbindungsmitteln des Einbaukochfeldes korrespondierenden Befestigungselemente. Es handelt sich hierbei um Klemm- bzw. Rastelemente, so wie sie beispielsweise aus den oben beschriebenen Druckschriften bekannt sind.

Das Einbaukochfeld kann somit ein einfacher Weise in den im Arbeitsplattenausschnitt fixierten Montagehilfsrahmen "eingeklipst" werden. Die aus dem Stand der Technik bekannte Montage- und Recyclingfreundlichkeit ist damit gewährleistet. Eine Verbesserung gegenüber dem Stand der Technik wird nun dadurch erzielt, daß der Montagehilfsrahmen incl. der Anordnung seiner Klemm- bzw. Rastelemente paßgenau zu dem Einbaukochfeld ist. Der Vorteil dieser Kochfeldkonstruktion besteht darin, daß hiermit die Kochfeldmontage in der Küche von oben erfolgen kann, ohne daß beispielsweise Elektrogeräte, wie z. B. ein Backofen, zuvor ausgebaut werden müssen. Toleranzprobleme werden durch die Verwendung des mit dem Kochfeld korrespondierenden paßgenauen Montagehilfsrahmens vermieden.

Vorteilhaft ist weiterhin, daß ein derartiger Hilfsrahmen gleichzeitig als Säge-Schablone für den Arbeitsplattenausschnitt verwendet werden kann. Dazu wird lediglich der Hilfsrahmen auf die Arbeitsplatte aufgelegt und entsprechend der Position des Kochfeldes ausgerichtet. Der Ausschnitt braucht dann nur noch mit einem Zeichen stift am Außenrand des Montagehilfsrahmens aufgezeichnet und anschließend ausgesägt werden.

Der Montagehilfsrahmen ist vorzugsweise einstückig. Eine einfache Handhabbarkeit und gute Paßgenauigkeit wird damit erzielt. Im einfachsten Fall ist der Montagehilfsrahmen aus mehreren gestanzten, abgekanteten Bandblechen gefertigt, die durch Preßschweißverbindungen, Preßfügeverbindungen oder durch Nieten zu einem einstückig umlaufenden Rahmen zusammengefügt sind. Als Material kommt insbesondere korrosionsbeständiges Blech, beispielsweise verzinktes Blech oder Edelstrahlblech zum Einsatz. Denkbar sind auch gefügte Aluminiumwinkel.

Am Montagehilfsrahmen können seitlich oder auf horizontal abgewinkelten Schenkeln rundumlaufend Rastelemente, vorzugsweise 2 bis 3 pro Seite, angebracht werden, die in entsprechende Aufnahmen am Kochfeld einrasten können. Die Rastelemente können beispielsweise seitlich angebrachte, abgespreizte Federbleche mit Rastnasen sein, die seitlich im Kochfeld einrasten, oder aber auch auf dem horizontal abgewinkelten Teil angebrachte Kegelstifte sein, die in entsprechende Öffnungen am Kochfeldboden einrasten. Derartige Kegelstifte sind bereits bekannt und gehören zum Stand der Technik. Vorteilhaft ist hierbei, daß die Rastelemente am Montagehilfsrahmen mit den entsprechenden Rastaufnahmen am Kochfeld exakt übereinstimmen und es daher keine Toleranzprobleme durch die Montage einzelner Befestigungsmittel gibt.

Unter Einbaukochfeld soll im Sinne der vorliegenden Erfindung ohne Beschränkung der Allgemeinheit die Einheit verstanden werden, die aus Kochfeldgehäuse mit darin angeordneter Beheizungseinrichtung sowie ggf. Sensoranordnung und elektronischer Steuereinheit und auf das Kochfeldgehäuse aufgesetzter und daran befestigter Kochfläche, vorzugsweise aus Glaskeramik, mit zugehöriger Einfaßrahmenkonstruktion besteht. Die Einfaßrahmenkonstruktion umfaßt viele Varianten. So kann der Einfaßrahmen beispielsweise alleine aus einem Halterahmen, der am Kochfeldgehäuse befestigt ist, bestehen. Es sind auch Anordnungen bestehend aus einem die Kochfläche übergreifenden Sicht- und Halterahmen denkbar, wie sie z. B. aus der DE 28 19 118 bekannt sind. Die Kochfläche kann mit der entsprechenden Rahmenkonstruktion auf verschiedenste Art und Weise verklebt bzw. gegen diese abgedichtet sein.

Vorzugsweise wird die erfindungsgemäße Anordnung in Verbindung mit einer Sicht- und Halterahmenkonstruktion eingesetzt, bei welcher die Kochfläche zwischen Sicht- und Halterahmen unter Zwischenschaltung entsprechender Dichtauflagen eingeklemmt wird. Im einfachsten Fall ist dabei der Halterahmen in dem Kochfeldgehäuse fixiert, während der die Kochfläche übergreifende Sichtrahmen von oben in das Kochfeldgehäuse oder aber in den Montagehilfsrahmen eingeklipst wird. Im letzteren Fall kann die Klemm- bzw. Rastverbindung zwischen Montagehilfsrahmen und Sichtrahmen zugleich die Klemm- und Rastverbindung zwischen Einbaukochfeld und Montagehilfsrahmen darstellen. Das Kochfeldgehäuse liegt dabei auf einer entsprechenden Auflagefläche am Montagehilfsrahmen auf und wird durch den aufgesteckten Sichtrahmen im Montagehilfsrahmen fixiert.

Die beschriebenen Varianten haben den Vorteil der Trockenmontage beim Hersteller. Darunter versteht man den Verzicht auf eine Verklebung im herkömmlichen Sinne. Dies hat den Vorteil, daß bei der Montage die sonst übliche Kleberaushärtezeit, bei Silikon üblicherweise 1 bis 3 Tage, nicht mehr berücksichtigt werden muß, was eine Zwischenlagerung überflüssig macht.

Zudem können im Servicefall beispielsweise sowohl defekte Heizelemente als auch beschädigte Kochflächen direkt vor Ort ausgetauscht werden. Der Benutzer erhält damit auch die Möglichkeit, "veraltete" Dekore oder Sichtrahmen schnell und kostengünstig austauschen zu lassen. Im Hinblick auf Recycling können diese Konstruktionen als optimal angesehen werden, da durch die "Trockenmontage" das Kochfeld zeitsparend und nach verschiedenen Materialien getrennt zerlegt werden kann.

In der oben beschriebenen Ausführungsformen kann der Sichtrahmen zur Herstellung der Klemmverbindung mit dem Kochfeldgehäuse bzw. dem Montagehilfsrahmen seitlich flache, nach unten abgewinkelte Rastbleche aufweisen, die in entsprechende flache Federelemente in dem Kochfeldgehäuse bzw. dem Montagehilfsrahmen einrasten. Bei der ersten Variante können die Federkräfte der Rastelemente von Montagehilfsrahmen zum Kochfeld sowie die Federkräfte zwischen Sichtrahmen und Kochfeldgehäuse derart aufeinander abgestimmt werden, daß zum einen entweder beim Einbau/Ausbau des Kochfeldes relativ große Federkräfte überwunden werden müssen oder, im anderen Fall, die das Kochfeld zusammenhaltenden Kräfte im Vergleich zu den Haltekräften des Kochfeldes relativ groß sind.

In bevorzugter Ausführungsform sollten die Federkräfte zwischen Sichtrahmen und Kochfeldgehäuse größer sein als die Federkräfte zum Halten des Kochfeldes in der Arbeitsplatte d. h. im Montagehilfsrahmen, damit der Küchenmonteur das komplette Kochfeld im geschlossenen Zustand in einfacher Weise ein- und ausbauen kann (z. B. beim Umzug oder Küchenumbau). Zudem ist dann im Hinblick auf die Sicherheit und Gebrauchstauglichkeit eine ausreichende Dichtigkeit zwischen Sichtrahmen, Kochfläche und Kochfeldgehäuse aufgrund der größeren Federkräfte zwischen Sichtrahmen und Gehäuse gegeben.

Die Kochfläche kann dabei z. B. auf einer dauerelastischen Dichtauflage aufliegen. Das der Kochfläche zugewandte Dichtprofil im Sichtrahmen kann aus einem geschäumten, temperaturbeständigen Material, vorzugsweise aus einem Silikon-Schaumprofil bestehen. Für das andere Dichtprofil, welches zwischen Arbeitsplatte und Sichtrahmen angeordnet ist, gelten im allgemeinen niedrigere Temperaturanforderungen. Hier kann beispielsweise Polyurethanschaum oder auch geschäumtes EPDM (ein Ethylen-Propylen-Dien-Kautschuk) eingesetzt werden.

Nachfolgend wird die Erfindung anhand der Figuren näher erläutert:

Es zeigen:
- Figur 1:: in schematischer perspektivischer Darstellung den Montageablauf bei einer erfindungsgemäßen Anordnung;
- Figur 2:: in schematischer seitlicher Darstellung ein gemäß der Erfindung montiertes Einbaukochfeld;
- Figur 3:: in schematischer seitlicher Darstellung eine bevorzugte Ausführungsform eines gemäß der Erfindung montierten Einbaukochfeldes und
- Figur 4:: in schematischer perspektivischer Darstellung die erfindungsgemäße Anordnung aus Figur 3.
- Figur 5:: in schematischer seitlicher Darstellung eine weitere bevorzugte Ausführung eines gemäß der Erfindung montierten Einbaukochfeldes.

In Figur 1 ist der nach der Erfindung vorgesehende Ablauf der Montage eines Einbaukochfeldes (1) in den Ausschnitt (4a) einer Küchenarbeitsplatte (4) schematisch dargestellt.

Nachdem der Montagehilfsrahmen (3) mit den Bohrungen zur Fixierung (3a) in den Ausschnitt (4a) der Arbeitsplatte (4) eingesetzt ist, wird er mittels geeigneter Befestigungselemente, z. B. (hier nicht dargestellter) Schrauben (3b) an dessen Rand fixiert. Zur Aufnahme des Einbaukochfeldes (1) dienen in diesem Fall nach oben weisende Kegelstifte (3c). Das Kochfeld (1) wird anschließend in den Montagehilfsrahmen (3) eingesetzt. Die Kegelstifte (3c) rasten dabei in entsprechende Rastöffnungen (1a) im Kochfeldgehäuse (1d) ein.

Figur 2 zeigt schematisch in einer vertikalen Schnittdarstellung ein bereits von oben montiertes Kochfeld (1) mit, in diesem Fall, eingeklebter Kochfläche (2), welches mittels seitlich im Montagehilfsrahmen (3) rundumlaufend angebrachter Federbleche (3d), die in entsprechende Rastöffnungen (1a) im Kochfeldgehäuse (1d) ragen, gehalten wird. Der Montagehilfsrahmen (3) wurde zuvor von oben in den Arbeitsplattenausschnitt (4a) eingelegt und z. B. mittels Schrauben (3b) fixiert. Die Kochfläche (2) liegt auf dem am Kochfeldgehäuse (1d) befestigten Halterahmen (1e) auf und ist mittels einer Klebung (9) fixiert. Die Abdichtung zur Arbeitsplatte (4) bildet eine Dichtraupe (8), z. B. aus Polyurethan.

Figur 3 zeigt in gleicher Darstellungsweise wie Figur 2 eine bevorzugte Ausführungsform, bei der die Kochfläche (2) zwischen einem von oben steckbaren Sichtrahmen (5) und dem am Kochfeldgehäuse (1d) befestigten Halterahmen (1e) eingeklemmt ist.

Die Kochfläche (2) liegt dabei auf einer dauerelastischen Dichtauflage (6) auf dem Halterahmen (1e) auf. Nach unten abgewinkelte Rastbleche (5a) rasten dabei in entsprechend flache Federelemente (1b) am Kochfeldgehäuse (1d) ein. Die Federkraft bewirkt, daß die Kochfläche (2) sicher und gebrauchstauglich gehalten wird. Ein Dichtprofil (7) aus weichem geschäumtem Material, wegen der Temperaturanforderungen vorzugsweise aus Silikonschaum, sorgt für eine ausreichende Abdichtung zwischen Kochfläche (2) und Sichtrahmen (5). Zur Arbeitsplatte (4) hin erfolgt die Abdichtung wie in Fig. 2 durch eine Polyurethan-Dichtraupe (8).

Das Kochfeld (1), hier im wesentlichen bestehend aus Kochfeldgehäuse (1d) mit Halterahmen (1e) und Sichtrahmen (5) mit Kochfläche (2) wird in diesem Fall mittels nach oben in den Boden des Kochfeldes (1) hineinragender Kegelstifte (3c) im Montagehilfsrahmen (3) gehalten.

Figur 4 zeigt die Ausführungsform nochmals schematisch in einer perspektivischen Darstellung (hier ohne Kochfläche).

Wie in der Figur 4 zu sehen ist, besitzt das Kochfeldgehäuse (1d) im oberen abgewinkelten Teil, der für eine plane Auflage auf der Arbeitsplatte (4) sorgt, Aussparungen (1c), in die der auf der Arbeitsplatte (4) aufliegende Auflageschenkel (3e) des Montagehilfsrahmens (3) hineinragt.

Bei der in den Figuren 3 und 4 dargestellten bevorzugten Ausführungsform der Erfindung kann die Kochfläche auch, so wie in Figur 2 dargestellt, über eine Klebeverbindung am Halterahmen (1e) befestigt sein.

Figur 5 zeigt eine weitere montagefreundliche Kochfeldkonstruktion. Dabei liegt das Kochfeld (1) mit der eingeklebten (9) Kochfläche (2) auf den horizontal abgewinkelten Schenkeln des Montagehilfsrahmens (3) auf. Mechanisch fixiert wird das Kochfeld in diesem Fall durch den Sichtrahmen (5) mit nach unten abgewinkelten Rastblechen (5a), ähnlich den in Fig. 3 und Fig. 4 gezeigten Rastblechen, die in entsprechende seitlich angebrachte flache Federelemente (3e) im Montagehilfsrahmen (3) einrasten. Diese Federelemente entsprechen denen in Fig. 3 und Fig. 4 bereits gezeigten Federelementen (1b).

Das Kochfeldgehäuse (1d) mit Halterahmen (1e) und Kochfläche (2) liegt bei dieser Ausführungsform auf einer entsprechenden Auflagefläche am Montagehilfsrahmen (3), z. B. abgewinkelten Auflageschenkeln, auf. Die Klemm- bzw. Rastverbindung zum Montagehilfsrahmen (3) wird alleine über den aufgesteckten Sichtrahmen (5) hergestellt.

Die Abdichtung zur Arbeitsplatte (4) und zur Kochfläche (2) erfolgt mittels der bereits in Figur 3 beschriebenen Dichtungen (8) und (7). Das Kochfeld (1) ist in Figur 5 zweiteilig ausgestaltet. Der Halterahmen (1 e) trägt dabei die Kochfläche (2) und ist lösbar, beispielsweise mittels Schrauben, Klemmbolzen oder dergleichen mit dem Kochfeldgehäuse (1d) verbunden, in dem beispielsweise die hier nicht dargestellten Heizelemente befestigt sind. Im Bereich der flachen Federelemente (3e) besitzt das Kochfeld (1) seitlich entsprechende Ausbuchtungen.

Vorteilhaft ist bei dieser Ausführungsform, daß bei dieser im wesentlichen 3-teilige Konstruktion (Kochfeld (1), Montagehilfsrahmen (3) und Sichtrahmen (5)) der Montagehilfsrahmen (3), das Kochfeldgehäuse (1d) sowie der Halterahmen (1e) standardisiert sein können. Lediglich der Sichtrahmen (5) ist, entsprechend den jeweiligen Designwünschen mit seiner Oberfläche an das Gesamtdesign angepaßt. Der Sichtrahmen (5) kann beispielsweise aus eloxiertem Aluminium, Edelstahl oder farbbeschichtetem Stahlblech bestehen.

## Patentansprüche

1. Anordnung zur Montage und Halterung eines Einbauchkochfeldes, insbesondere eines Glaskeramikkochfeldes, bei welcher das Einbaukochfeld von oben in den dafür vorgesehenen Ausschnitt einer Arbeitsplatte rastbar gesichert einsetzbar ist,
**gekennzeichnet durch,**
einen zu dem Einbaukochfeld (1) paßgenauen Montagehilfsrahmen (3), welcher in dem Arbeitsplattenausschnitt (4a) fixierbar ist und in welchen das Einbaukochfeld (1) einsetzbar und mittels Klemm- bzw. Rastverbindungsmittel (3c, 3d, 3e, 1a, 5a) sicherbar ist.

2. Anordnung nach Anspruch 1,
**dadurch gekennzeichnet,**
daß der Montagehilfsrahmen (3) einstückig ist.

3. Anordnung nach Anspruch 1 oder 2,
**dadurch gekennzeichnet,**
daß der Montagehilfsrahmen (3) aus verzinktem Stahlblech oder Edelstahl besteht.

4. Anordnung nach wenigstens einem der Ansprüche 1 bis 3,
**dadurch gekennzeichnet,**
daß das Einbaukochfeld (1) einen Halterahmen (1e) und einen die Kochfläche (2) übergreifenden Sichtrahmen (5) aufweist, wobei der Sichtrahmen (5) von oben mittels Klemm- bzw. Rastverbindungsmittel (5a, 1b) auf das Kochfeldgehäuse (1d) aufsteckbar ist.

5. Anordnung nach Anspruch 4,
**dadurch gekennzeichnet,**
daß die Federkräfte zwischen Sichtrahmen (5) und Kochfeldgehäuse (1d) größer sind als die Federkräfte zwischen Einbaukochfeld (1) und Montagehilfsrahmen (3).

6. Anordnung nach wenigstens einem der Ansprüche 1 bis 3,
**dadurch gekennzeichnet,**
daß das Einbaukochfeld (1) einen Halterahmen (1e) und einen die Kochfläche (2) übergreifenden Sichtrahmen (5) aufweist, wobei der Sichtrahmen (5) zur Herstellung der Klemm- bzw. Rastverbindung zwischen Einbaukochfeld (1) und Montagehilfsrahmen (3) von oben mittels Klemm- bzw. Rastverbindungsmittel (5a, 3e) auf den Montagehilfsrahmen aufsteckbar ist.

7. Anordnung nach wenigstens einem der Ansprüche 4 bis 6,
**dadurch gekennzeichnet,**
daß die Kochfläche (2) zwischen dem Sichtrahmen (5) und dem Halterahmen (1e) unter Zwischenschaltung entsprechender Dichtungsprofile (6, 7) einklemmbar ist.

8. Anordnung nach wenigstens einem der Ansprüche 4 bis 7,
**dadurch gekennzeichnet,**
daß das Kochfeldgehäuse (1d) und der Halterahmen (3) lösbar miteinander verbunden sind.

## Claims

1. Arrangement for installing and securing a built-in hob, in particular a glass ceramic hob, in which the built-in hob can be introduced from above, so as to be secured in a latchable manner, into the work-top clearance provided for this purpose, characterized by an auxiliary installation frame (3) which fits the built-in hob (1) precisely, can be fixed in the work-top clearance (4a) and into which the built-in hob (1) can be introduced and secured by means of clamping-type or latching-type connecting means (3c, 3d, 3e, 1a, 5a).

2. Arrangement according to Claim 1, characterized in that the auxiliary installation frame (3) is in one piece.

3. Arrangement according to Claim 1 or 2, characterized in that the auxiliary installation frame (3) consists of galvanized sheet steel or high-grade steel.

4. Arrangement according to at least one of Claims 1 to 3, characterized in that the built-in hob (1) has a retaining frame (1e) and a visible frame (5) which grips over the cooking surface (2), it being possible for the visible frame (5) to be fitted onto the hob housing (1d) from above by means of clamping-type or latching-type connecting means (5a, 1b).

5. Arrangement according to Claim 4, characterized in that the spring forces between the visible frame (5) and hob housing (1d) are greater than the spring forces between the built-in hob (1) and auxiliary installation frame (3).

6. Arrangement according to at least one of Claims 1 to 3, characterized in that the built-in hob (1) has a retaining frame (1e) and a visible frame (5) which grips over the cooking surface (2), it being possible, for the purpose of producing the clamping-type or latching-type connection between the built-in hob (1) and auxiliary installation frame (3), for the visible frame (5) to be fitted onto the auxiliary installation frame from above by means of clamping-type or latching-type connecting means (5a, 3e).

7. Arrangement according to at least one of Claims 4 to 6, characterized in that the cooking surface (2) can be clamped in between the visible frame (5) and the retaining frame (1e), with the interposition of appropriate sealing profiles (6, 7).

8. Arrangement according to at least one of Claims 4 to 7, characterized in that the hob housing (1d) and the retaining frame (3) are connected releasably to one another.

## Revendications

1. Dispositif de montage et de retenue d'une plaque de cuisson encastrée, en particulier d'une plaque de cuisson en vitro-céramique, pour lequel la plaque de cuisson encastrée s'utilise par insertion de manière sûre avec encliquetage d'en haut dans la découpure prévue dans ce but d'une plaque de travail, caractérisé par un cadre auxiliaire de montage (3) qui s'adapte exactement à la plaque de cuisson encastrée (1) et qui peut être fixé dans la découpure de plaque de travail (4a) et dans lequel la plaque de cuisson encastrée (1) est utilisable et peut être bloquée à l'aide de moyens de calage ou d'encliquetage (3c, 3d, 3e, 1a, 5a).

2. Dispositif selon la revendication 1, caractérisé en ce que le cadre auxiliaire de montage (3) est fait d'une seule pièce.

3. Dispositif selon la revendication 1 ou 2, caractérisé en ce que le cadre auxiliaire de montage (3) se compose de tôle d'acier zinguée ou d'acier spécial allié.

4. Dispositif selon au moins l'une quelconque des revendications 1 à 3, caractérisé en ce que la plaque de cuisson encastrée (1) présente un cadre de retenue (1e) et un cadre visuel (5), faisant saillie sur la surface de cuisson (2), le cadre visuel (5) pouvant être emboîté sur le support de plaque de cuisson (1d) d'en haut par l'intermédiaire de moyens de calage ou d'encliquetage (5a, 1b).

5. Dispositif selon la revendication 4, caractérisé en ce que les effets de ressort entre le cadre visuel (5) et le support de plaque de cuisson (1d) sont supérieurs aux effets de ressort entre la plaque de cuisson encastrée (1) et le cadre auxiliaire de montage (3).

6. Dispositif selon au moins l'une quelconque des revendications 1 à 3, caractérisé en ce que la plaque de cuisson encastrée (1) présente un cadre de retenue (1e) et un cadre visuel (5), faisant saillie sur la surface de cuisson (2), le cadre visuel (5) pouvant être emboîté sur le cadre auxiliaire de montage d'en haut par l'intermédiaire de moyens de calage ou d'encliquetage (5a, 3e), en vue de la réalisation de la jonction de calage ou d'encliquetage entre la plaque de cuisson encastrée (1) et le cadre auxiliaire de montage (3).

7. Dispositif selon au moins l'une quelconque des revendications 4 à 6, caractérisé en ce que la surface de cuisson (2) peut être calée entre le cadre visuel (5) et le cadre de retenue (1e) avec mise en jeu de joints d'étanchéité profilés correspondants (6, 7).

8. Dispositif selon au moins l'une quelconque des revendications 4 à 7, caractérisé en ce que le support de plaque de cuisson (1d) et le cadre de retenue (3) sont joints l'un à l'autre d'une manière amovible.
